# FASCICULE DE BREVET EUROPEEN

(11) **EP 0 997 395 B1**
(45) Date de publication et mention de la délivrance du brevet: **15.05.2002**
(21) Numéro de dépôt: 99460055.9
(22) Date de dépôt: 15.09.1999
(51) Int. Cl.: B65D 81/26, B65D 65/38

(54) **Procédé de fabrication d'un élément d'emballage pour produits, dispositifs de fabrication, élément d'emballage et emballage correspondants**
Verfahren und Vorrichtung zur Herstellung eines Verpackungselementes für Produkte, entsprechendes Verpackungselement und entsprechende Verpackung
Method and device for manufacturing a packaging element for products, and related packaging element and package

(30) Priorité: 28.09.1998 FR 9812265
(43) Date de publication de la demande: 03.05.2000
(73) Titulaire: Société Saint André Plastique, 50680 Saint-André de l'Epine (FR)
(72) Inventeur: Lebreton, Eugène, 50680 Saint-André de l'Epine (FR); Merlateau, Christian, 14790 Verson (FR)
(74) Mandataire: Vidon, Patrice

(56) Documents cités:
- FR-A- 2 205 042
- FR-A- 2 345 360
- FR-A- 2 609 930
- FR-A- 2 633 547
- US-A- 4 798 023
- US-A- 5 554 250

## Description

Le domaine de l'invention est celui de la réalisation d'éléments d'emballage.

Plus précisément, l'invention concerne un procédé de fabrication d'un élément d'emballage pour produits, un dispositif de fabrication, un élément d'emballage et un emballage correspondants.

A titre d'exemple, on discute maintenant des techniques connues d'emballage des fruits et légumes. Il est clair cependant que l'invention n'est nullement limitée à ce type de produits.

De façon classique, les fruits et légumes sont présentés à l'étalage sans emballage. Cependant, la présentation des fruits et légumes sans emballage est peu intéressante. En effet, les fruits et légumes enlevés à leur milieu naturel, continuent de respirer et d'échanger certaines substances avec l'atmosphère environnant. Ainsi, en forte activité métabolique, les fruits et légumes se dessèchent en diminuant de volume, voire se dégradent relativement rapidement. Un tel dessèchement ne les rend plus présentables voire impropres à la consommation. En effet, le dessèchement peut même donner lieu à une détérioration des fruits et légumes due au fait que ces derniers ont consommé leurs ultimes ressources. Il est donc intéressant de prévoir des techniques permettant de préserver leurs ressources pour augmenter leur durée de conservation.

On connaît, dans l'état de la technique, une solution concernant l'emballage des fruits et légumes.

Cette solution préconise l'utilisation de polymères non perforés pour emballer des fruits et légumes.

Les polymères utilisés dans cette solution doivent impérativement présenter des propriétés de porosité naturelle, de façon à contrôler les flux d'oxygène, du gaz carbonique et de vapeur d'eau. Cependant, elle présente un inconvénient important. En effet, les perméabilités de ces polymères ne suffisent pas à renouveler l'oxygène ainsi qu'à évacuer d'une part le gaz carbonique et d'autre part la vapeur d'eau. Or, un manque en oxygène entraîne, dans l'emballage, un métabolisme anaérobie et une rétention de la vapeur d'eau augmente la vitesse de détérioration des fruits et légumes, ce qui produit l'effet inverse de celui recherché.

La présente invention a notamment pour objectif de pallier ces différents inconvénients de l'état de la technique.

Plus précisément, l'un des objectifs de la présente invention est de fournir un procédé de fabrication d'un élément d'emballage permettant aux produits emballés dans celui-ci d'optimiser leurs échanges de substances avec l'extérieur, et notamment autoriser une meilleure perméabilité à la vapeur d'eau, sans entraîner dans le cas de certains produits leur déshydratation.

Un objectif supplémentaire de l'invention est de fournir un emballage permettant aux produits emballés d'augmenter leur durée de vie et donc leur durée de conservation, et ce de manière plus efficace par rapport à l'état de la technique.

Un autre objectif de l'invention est de fournir un dispositif de fabrication d'un élément d'emballage permettant la mise en oeuvre du procédé de l'invention.

Encore un autre objectif de l'invention est de fournir un tel dispositif permettant d'optimiser les coûts de fabrication d'un élément d'emballage.

Ces différents objectifs, ainsi que d'autres qui apparaîtront par la suite, sont atteints selon l'invention à l'aide d'un procédé de fabrication d'un élément d'emballage pour produits, du type comprenant une étape de perforation dudit élément d'emballage,
caractérisé en ce que ladite étape de perforation consiste à réaliser dans ledit élément d'emballage des microperforations présentant :
- chacune, une surface moyenne comprise entre environ 9 500µm² et 125000µm² ; et
- une densité par unité de surface comprise entre 5 et 250 par m².

Le principe général de l'invention consiste donc à combiner deux plages précises concernant d'une part la surface moyenne de chacune des microperforations, et d'autre part la densité des microperforations pratiquées dans l'élément d'emballage.

On notera que les microperforations peuvent se présenter sous tout type de formes géométriques du moment que leur surface moyenne reste comprise dans la plage donnée ci-dessus.

Il est clair que, la plage de surface des microperforations pratiquées dans l'élément d'emballage étant moyenne, certaines microperforations peuvent présenter une surface légèrement supérieure à la borne supérieure tandis que d'autres peuvent présenter une surface légèrement inférieure à la borne inférieure de cette plage de surface moyenne.

C'est précisément une telle combinaison qui permet de contrôler, de manière optimale, les échanges de substances entre les produits emballés et l'environnement extérieur. Ainsi, il est possible d'obtenir une augmentation importante de la durée de conservation des produits emballés par rapport à l'état de la technique. Pour certains produits, cette augmentation de la durée de conservation peut se traduire par un retard de leur vieillissement et donc une plus longue durée de vie.

Il est important de noter que ce contrôle optimum des échanges de substances est rendu possible grâce à l'obtention des perméabilités désirées et présentées par l'élément d'emballage fabriqué. Ces différentes perméabilités sur les substances "vitales" des produits résultent de cette combinaison. En d'autres termes, les perméabilités de substances "vitales" telles que notamment à l'oxygène et/ou au gaz carbonique sont dues principalement aux microperforations pratiquées dans ce dernier.

Il convient également de noter que, selon le type du ou des produit(s) à emballer, on adapte d'une part la surface moyenne, et d'autre part la densité par unité de surface des microperforations pratiquées dans l'élément d'emballage, de façon à respecter, de la manière la plus proche possible, les besoins en échange(s) de substance(s) "vitale(s)" du ou des produit(s) à emballer.

Préférentiellement, lesdites microperforations présentent :
- chacune, une surface moyenne comprise entre environ 17 500µm² et 96500µm² ; et
- une densité par unité de surface comprise entre 40 et 160 par m².

De façon avantageuse, ledit élément d'emballage est constitué d'au moins un matériau appartenant au groupe comprenant :
- les cartons ;
- les papiers ;
- les polymères ;
- les métaux.

Cette liste n'est pas bien sûr exhaustive.

Ainsi, on peut envisager d'associer différents types de matériau(x) entre eux appartenant à cette liste ou d'autres encore.

Il est clair cependant que les microperforations pratiquées dans un élément d'emballage complexe (c'est-à-dire constitué d'au moins deux couche(s) de matériau(x)) traversent complètement l'élément d'emballage (et non uniquement certaine(s) couche(s) de matériau(x)).

On comprendra que le(s) matériau(x) constituant l'élément d'emballage peu(ven)t dépendre notamment de la nature du ou des produit(s) à emballer et/ou du poids présenté par ce(s) dernier(s).

De façon préférentielle, ledit élément d'emballage se présente sous une forme appartenant au groupe comprenant :
- les films ;
- les sachets ;
- les barquettes ;
- les boîtes ;
- les éléments semi-rigides ;
- les éléments rigides.

Cette liste n'est évidemment pas limitative.

On comprendra que l'on peut choisir la forme de l'élément d'emballage, en fonction notamment des conditions de manipulation et/ou de stockage de ce dernier après l'emballage du ou des produit(s) à emballer.

Avantageusement, lesdites microperforations présentent une forme circulaire, avec un diamètre moyen compris entre environ 110 µm et 400 µm.

Ainsi, le fait que les microperforations soient circulaires et d'un diamètre minimal permet de faciliter l'écoulement des substances, et notamment celui de la vapeur d'eau, entre le(s) produit(s) emballé(s) et l'environnement extérieur. En effet, le fait que les microperforations soient circulaires et présentent un diamètre minimal permet de diminuer les risques d'obstruction, notamment par capillarité de l'eau de condensation.

De façon préférentielle, on utilise des moyens mécaniques à pointes chaudes pour effectuer ladite étape de microperforation dudit élément d'emballage.

Il est clair cependant que l'on peut envisager, grâce à l'évolution des techniques, de réaliser ces microperforations à l'aide de tout type de moyens tels que notamment des moyens permettant d'appliquer une décharge électrique et/ou des moyens optiques (laser par exemple).

Dans un mode de réalisation préférentiel de l'invention, la température desdites pointes chaudes est comprise entre environ 200°C et 700°C.

Il est clair que la température des pointes chaudes est fonction notamment de la nature de l'élément d'emballage à perforer. Ainsi, la température des pointes chaudes pour perforer par exemple un complexe polyester sera plus élevée que celle nécessaire pour perforer un film de polypropylène.

Avantageusement, après ladite étape de microperforation, ledit élément d'emballage présente une perméabilité à la vapeur d'eau inférieure à 800 g m⁻² jour⁻¹, ladite perméabilité à la vapeur d'eau étant mesurée à 25 °C avec une humidité relative de 75 %.

On comprendra que la perméabilité à la vapeur d'eau est fonction de la superficie des microperforations ainsi que de la nature du(des) matériau(x) constituant l'élément d'emballage.

Comme déjà expliqué précédemment, cette perméabilité à la vapeur d'eau est sélectionnée en étroit rapport avec la nature du ou des produit(s) à emballer, et la quantité de vapeur d'eau qu'il(s) doi(ven)t pouvoir dégager.

De façon préférentielle, après ladite étape de microperforation, ledit élément d'emballage présente une perméabilité à l'oxygène comprise entre environ 1 000 et 200 000 ml m⁻² jour⁻¹ bar⁻¹ (atmosphère⁻¹), ladite perméabilité à l'oxygène étant mesurée à 25 °C avec une humidité relative de 75 %.

On notera que cette perméabilité à l'oxygène est dépendante de la superficie des microperforations. De même que pour la perméabilité à la vapeur d'eau, la perméabilité à l'oxygène est choisie en fonction de la nature du ou des produit(s) à emballer, qui a(ont) un besoin de respiration plus ou moins important.

De façon avantageuse, après ladite étape de microperforation, ledit élément d'emballage présente une perméabilité au gaz carbonique comprise entre environ 3000 et 200 000 ml m⁻² jour⁻¹ bar⁻¹ (atmosphère⁻¹), ladite perméabilité au gaz carbonique étant mesurée à 25 °C avec une humidité relative de 75 %.

Comme pour la perméabilité à la vapeur d'eau ainsi que celle à l'oxygène, la perméabilité au gaz carbonique dépend de la superficie des microperforations. Cette perméabilité au gaz carbonique est également choisie selon la nature du ou des produit(s) à emballer, qui a(ont) un besoin de respiration plus ou moins important.

Préférentiellement, ledit procédé comprend en outre une étape de revêtement dudit élément d'emballage au moyen d'au moins un matériau de revêtement apportant au moins une caractéristique spécifique audit élément d'emballage.

De cette manière, on peut améliorer notamment les conditions de "vie" du ou des produit(s) emballé(s) et/ou les conditions de protection et/ou de présentation de l'élément d'emballage.

De façon avantageuse, ladite au moins une caractéristique spécifique appartient au groupe comprenant :
- les caractéristiques anti-buées ;
- les caractéristiques anti-rayonnement Ultra Violet ;
- les caractéristiques anti-adhérentes.

Cette liste est clairement non exhaustive.

De façon préférentielle, lesdits produits appartiennent au groupe comprenant :
- les produits nécessitant une respiration ;
- les produits présentant une microflore ;
- les produits nécessitant un apport d'oxygène ;
- les produits nécessitant une évacuation de vapeur d'eau excédentaire
- les produits nécessitant une diffusion contrôlée d'une substance se présentant sous forme gazeuse et/ou solide et/ou liquide ;
- les produits nécessitant une adhésion dudit élément d'emballage.

Il est clair cependant l'invention s'applique plus généralement à l'emballage de tout type de produit présentant au moins une fonction de dégagement d'une substance vers l'environnement extérieur et/ou au contraire consommant une substance issue de l'environnement extérieur.

L'invention concerne également un dispositif de fabrication d'un élément d'emballage pour produits permettant la mise en oeuvre du procédé décrit précédemment. Ledit dispositif comprend des pointes chaudes. Selon l'invention, lesdites pointes chaudes permettent d'obtenir des microperforations présentant :
- chacune, une surface moyenne comprise entre environ 9 500µm² et 125000µm² ; et
- une densité par unité de surface comprise entre 5 et 250 par m².

L'invention concerne en outre un élément d'emballage pour produits réalisé suite à la mise en oeuvre du procédé explicité plus haut.

L'invention couvre aussi un emballage de produits comprenant au moins un élément d'emballage réalisé selon le procédé détaillé plus haut

De façon avantageuse, ledit emballage comprend en outre au moins un élément formant support.

D'autres caractéristiques et avantages de l'invention apparaîtront à la lecture de la description suivante d'un mode de réalisation préférentiel de l'invention, donné à titre de simple exemple indicatif et non limitatif.

L'invention concerne donc un procédé de fabrication d'un élément d'emballage pour produits, permettant de prolonger la durée de conservation de(s) produit(s) emballé(s) à l'aide, au moins en partie, d'un élément d'emballage.

De façon classique, on effectue une étape de perforation dans l'élément d'emballage, pour permettre au(x) produit(s) emballé(s) de respirer (voir FR 2345360A et US 5554250A, pour exemple).

Selon l'invention, l'étape de perforation consiste à réaliser dans l'élément d'emballage des microperforations présentant :
- chacune, une surface moyenne comprise entre environ 9 500µm² et 125000µm² ; et
- une densité par unité de surface comprise entre environ 5 et 250 par-m².

C'est donc la combinaison de ces deux plages précises, (concernant deux aspects distincts des microperforations, à savoir la surface moyenne et la densité par unité de surface) qui permet de contrôler, de manière optimale, les échanges de substances, à travers les miçroperforations, entre le(s) produit(s) emballé(s) et l'environnement extérieur. Un tel contrôle des échanges de substances permet d'augmenter, de façon significative, la durée de conservation du ou des produit(s) emballé(s), par rapport à l'état de la technique.

On notera cependant que certaines microperforations peuvent être comprises dans des plages légèrement inférieure(s) et/ou supérieure(s) à celles données ci-dessus.

Selon une caractéristique intéressante de l'invention, les microperforations présentent une forme circulaire, avec un diamètre moyen compris entre environ 110 µm et 400 µm. Cela présente l'avantage de présenter un meilleur flux de la vapeur d'eau entre l'intérieur et l'extérieur de l'élément d'emballage et donc permet d'éviter toute obstruction des microperforations qui pourrait entraîner la chute des perméabilités aux différentes substances "vitales" du(des) produit(s) emballé(s).

Par ailleurs, les microperforations peuvent être disposées de manière à présenter une homogénéité du nombre de microperforations par unité de surface. Ainsi, le(s) produit(s) emballé(s) peu(ven)t respirer, d'une façon égale, sur toute sa(leurs) surface(s) extérieure(s). Pour ce faire, les microperforations sont, par exemple, placées à l'intersection de deux ensembles de lignes, chaque ensemble de lignes présentant des lignes parallèles entre elles, de manière à obtenir une régularité dans le croisement de ces deux ensembles de lignes.

Il est clair que l'élément d'emballage est destiné à envelopper, au moins en partie, les produits qu'il contient. En conséquence, les perméabilités aux différentes substances données ci-dessous s'entendent, lorsque l'emballage (constitué de tout ou partie de l'élément d'emballage) est clos.

Après l'étape de microperforation, l'élément d'emballage présente, à 25°C et avec une humidité relative de 75% notamment :
- une perméabilité à la vapeur d'eau inférieure à 800 g m⁻² jour⁻¹;
- une perméabilité à l'oxygène comprise entre environ 1 000 à 200000 ml m⁻² jour⁻¹ bar⁻¹ (atmosphère⁻¹);
- une perméabilité au gaz carbonique comprise entre environ 3 000 à 200 000 ml m⁻² jour⁻¹ bar⁻¹ (atmosphère⁻¹).

Il est clair cependant que, pour certains produits, les microperforations peuvent présenter une ou des perméabilité(s) à la vapeur d'eau, et/ou à l'oxygène, et/ou au gaz carbonique qui dépasse(nt) légèrement les plages données ci-dessus, de manière à adapter celle(s)-ci au plus proche des besoins réels du(des) produit(s) emballé(s) afin de le(s) conserver plus longtemps.

Il est clair également que, lorsque l'élément d'emballage présente des propriétés de porosité naturelle, la perméabilité à la vapeur d'eau peut dépasser légèrement voire relativement fortement la borne supérieure de la plage de perméabilité à la vapeur d'eau indiquée ci-dessus.

L'augmentation de la durée de conservation résultante est intéressante notamment pour les produits :
- nécessitant une respiration, tels que, par exemple, certains produits alimentaires dont les fruits, les légumes, les plats de type quatrième gamme... ;
- présentant une microflore, tels que, par exemple, les fromages, les saucissons ... ;
- nécessitant un apport d'oxygène, tels que, par exemple, les viandes ... ;
- nécessitant une évacuation de vapeur d'eau excédentaire, tels que, par exemple, les produits de panification (pain, brioche etc...), les produits à base de céréales... ;
- nécessitant une diffusion contrôlée d'une substance se présentant sous forme gazeuse et/ou solide et/ou liquide. Une telle substance est, par exemple, un parfum, un produit d'hygiène, un insecticide ...;
- nécessitant une adhésion de l'élément d'emballage tels que, par exemple, des éléments mécaniques graissés, afin notamment d'évacuer l'air excédentaire et/ou d'éviter un contact du(des) produit(s) avec une(des) substance(s) extérieure(s) à l'emballage et/ou d'éviter une contamination de l'environnement extérieur et/ou de réduire les risques de dessèchement du(des) produit(s).

On comprendra que c'est le fait d'avoir des meilleurs échanges de(s) substance(s) "vitale(s)" entre l'intérieur et l'extérieur de l'emballage que la durée de "vie" du (des) produit(s) emballé(s) se trouve allongée. On peut, en conséquence, par exemple, stocker ce(s) produit(s) emballé(s) plus longtemps, par exemple de l'ordre de quelques jours voire de quelques semaines.

Il est clair cependant que l'on peut envisager d'utiliser cet élément d'emballage pour envelopper tout type de produit nécessitant la consommation d'une substance quelconque ou à l'inverse l'expulsion d'une substance quelconque depuis ou vers l'environnement extérieur respectivement. D'une façon générale, on peut utiliser cet élément d'emballage pour envelopper un produit quelconque.

De préférence, les microperforations présentent :
- chacune, une surface moyenne comprise entre environ 17 500µm² et 96500µm²; et
- une densité par unité de surface comprise entre environ 40 et 160 par m² ;
de façon que le(s) produit(s) puisse(nt) bénéficier d'un flux contrôlé, de manière optimale, des substances vitales dont il(s) a(ont) besoin.

De telles plages sur les microperforations permettent encore d'optimiser les échanges de substances entre l'intérieur et l'extérieur de l'emballage. Une telle optimisation des échanges de substances permet de conserver encore plus longtemps le(s) produit(s) emballé(s) au moyen de l'élément d'emballage.

L'élément d'emballage est constitué d'au moins un matériau, tel(s) que par exemple, le(s) carton(s), le(s) papier(s), le(s) polymère(s), le(s) métau(x)... Il est clair que, dans le cas des métaux, l'épaisseur de celui(ceux)-ci est par exemple inférieure à quelques dizaines de micromètres. Il est clair qu'il peut s'agir, en tant qu'élément d'emballage, d'une combinaison de plusieurs de ces matériaux ou d'autres, de sorte que l'élément d'emballage présente une pluralité de couches de matériaux (éventuellement reliées entre elles par un élément liant, tel que par exemple de la colle). On notera que, dans le cas d'une combinaison, les microperforations traversent l'ensemble des matériaux de la même façon. En d'autres termes, les microperforations ne sont pas pratiquées uniquement dans certains matériaux de l'élément d'emballage.

A titre d'exemple indicatif, les polymères utilisés dans la constitution de l'élément d'emballage peuvent être des polyoléfines du type non orientées, ou orientées, ou encore biorientées. Le(s) polymère(s) utilisé(s) présente(nt) avantageusement une (des) caractéristique(s) telle(s) que, par exemple, être transparent(s) et/ou scellable(s) à chaud et/ou pouvoir faire l'objet d'au moins une impression. On peut citer, par exemple, le bi-orienté polypropylène (encore appelé BOPP) ou d'autre(s) polymère(s), simple(s) ou complexe(s), du type coextrudé(s) ou contrecollé(s) et/ou capable(s) de résister à une température élevée du type polyamide orienté (encore appelé OPA) ou polyéthylène de téréphtalate (encore appelé PET). Dans le cas où un seul polymère constitue l'élément d'emballage, l'élément d'emballage peut présenter, par exemple, une épaisseur comprise entre environ 5 µm à 500 µm. Dans le cas où plusieurs polymères sont utilisés, l'élément d'emballage peut présenter, par exemple, une épaisseur comprise entre environ 25µm à 500 µm.

L'élément d'emballage peut se présenter sous une forme quelconque et notamment sous forme d'un film, d'un sachet, d'une barquette, d'une boîte, d'un élément semi-rigide, ou d'un élément rigide.

En outre, l'élément d'emballage peut être revêtu au moyen d'au moins un matériau de revêtement apportant au moins une caractéristique spécifique à l'élément d'emballage. Il peut, par exemple, s'agir d'une caractéristique augmentant la protection et/ou améliorant la présentation de l'élément d'emballage. En tant que caractéristique augmentant la protection assurée par l'élément d'emballage pour le(s) produit(s) que ce dernier contient, on peut citer, par exemple, les caractéristiques anti-buées et/ou anti-rayonnement Ultra-Violet et/ou anti-adhérentes. Il est clair que le(s) matériau(x) de revêtement utilisé(s) ne doi(ven)t pas influencer sur les perméabilités des substances "vitales" du(des) produit(s) emballé(s).

L'invention concerne également un dispositif de fabrication d'un élément d'emballage pour produits.

Selon l'invention, on utilise des moyens mécaniques à pointes chaudes permettant d'obtenir des microperforations présentant :
- chacune, une surface moyenne comprise entre environ 9 500µm² et 125000µm² ; et
- une densité par unité de surface comprise entre 5 et 250 par m².

Pour effectuer les microperforations dans l'élément d'emballage, la température des pointes chaudes peut être comprise par exemple entre environ 200°C et 700°C. Il est clair que la température est choisie en fonction du ou des matériau(x) constituant l'élément d'emballage et peut déborder par exemple de l'ordre de quelques degrés de la plage donnée ci-dessus. Pour maintenir une température constante des pointes chaudes afin d'obtenir une reproductibilité régulière dans le dimensionnement des microperforations, les pointes chaudes subissent, par exemple, un chauffage intérieur et/ou extérieur au moyen de résistance(s).

L'invention concerne également l'élément d'emballage résultant du procédé décrit plus haut.

L'invention concerne aussi un emballage réalisé à partir d'au moins un tel élément d'emballage.

L'emballage peut comprendre en outre au moins un élément formant support contribuant, au moins en partie, à préserver l'aspect extérieur du ou des produit(s) emballé(s).

## Revendications

1. Procédé de fabrication d'un élément d'emballage pour produits, du type comprenant une étape de perforation dudit élément d'emballage, **caractérisé en ce que** ladite étape de perforation consiste à réaliser dans ledit élément d'emballage des microperforations présentant :
- chacune, une surface moyenne comprise entre environ 9 500µm² et 125000µm² ; et
- une densité par unité de surface comprise entre 5 et 250 par m².

2. Procédé selon la revendication 1, **caractérisé en ce que** lesdites microperforations présentent :
- chacune, une surface moyenne comprise entre environ 17 500µm² et 96500µm² ; et
- une densité par unité de surface comprise entre 40 et 160 par m².

3. Procédé selon l'une quelconque des revendications 1 et 2, **caractérisé en ce que** ledit élément d'emballage est constitué d'au moins un matériau appartenant au groupe comprenant :
- les cartons ;
- les papiers ;
- les polymères ;
- les métaux.

4. Procédé selon la revendication 3, **caractérisé en ce que** ledit élément d'emballage se présente sous une forme appartenant au groupe comprenant :
- les films;
- les sachets ;
- les barquettes ;
- les boîtes ;
- les éléments semi-rigides ;
- les éléments rigides.

5. Procédé selon l'une quelconque des revendications 1 à 4, **caractérisé en ce que** lesdites microperforations présentent une forme circulaire, avec un diamètre moyen compris entre environ 110 µm et 400 µm.

6. Procédé selon l'une quelconque des revendications 1 à 5, **caractérisé en ce qu'**on utilise des moyens mécaniques à pointes chaudes pour effectuer ladite étape de microperforation dudit élément d'emballage.

7. Procédé selon la revendication 6, **caractérisé en ce que** la température desdites pointes chaudes est comprise entre environ 200°C et 700°C.

8. Procédé selon l'une quelconque des revendications 1 à 7, **caractérisé en ce que**, après ladite étape de microperforation, ledit élément d'emballage présente une perméabilité à la vapeur d'eau inférieure à 800 g m⁻² jour⁻¹, ladite perméabilité à la vapeur d'eau étant mesurée à 25 °C avec une humidité relative de 75 %.

9. Procédé selon l'une quelconque des revendications 1 à 8, **caractérisé en ce que**, après ladite étape de microperforation, ledit élément d'emballage présente une perméabilité à l'oxygène comprise entre environ 1 000 et 200 000 ml m⁻² jour⁻¹ bar⁻¹ (atmosphèrè⁻¹), ladite perméabilité à l'oxygène étant mesurée à 25 °C avec une humidité relative de 75 %.

10. Procédé selon l'une quelconque des revendications 1 à 9, **caractérisé en ce que**, après ladite étape de microperforation, ledit élément d'emballage présente une perméabilité au gaz carbonique comprise entre environ 3 000 et 200 000 ml m⁻² jour⁻¹ bar⁻¹ (atmosphère⁻¹), ladite perméabilité au gaz carbonique étant mesurée à 25 °C avec une humidité relative de 75 %.

11. Procédé selon l'une quelconque des revendications 1 à 10, **caractérisé en ce qu'**il comprend en outre une étape de revêtement dudit élément d'emballage au moyen d'au moins un matériau de revêtement apportant au moins une caractéristique spécifique audit élément d'emballage.

12. Procédé selon la revendication 11, **caractérisé en ce que** ladite au moins une caractéristique spécifique appartient au groupe comprenant
- les caractéristiques anti-buées ;
- les caractéristiques anti-rayonnement Ultra Violet ;
- les caractéristiques anti-adhérentes.

13. Procédé selon l'une quelconque des revendications 1 à 12, **caractérisé en ce que** lesdits produits appartiennent au groupe comprenant :
- les produits nécessitant une respiration ;
- les produits présentant une microflore ;
- les produits nécessitant un apport d'oxygène ;
- les produits nécessitant une évacuation de vapeur d'eau excédentaire ;
- les produits nécessitant une diffusion contrôlée d'une substance se présentant sous forme gazeuse et/ou solide et/ou liquide ;
- les produits nécessitant une adhésion dudit élément d'emballage.

14. Dispositif de fabrication d'un élément d'emballage pour produits, ledit dispositif comprenant des pointes chaudes,
**caractérisé en ce que** lesdites pointes chaudes permettent d'obtenir des microperforations présentant
- chacune, une surface moyenne comprise entre environ 9 500µm² et 125000µm² ; et
- une densité par unité de surface comprise entre 5 et 250 par m².

15. Elément d'emballage pour produits, ledit élément d'emballage comprenant des perforations,
**caractérisé en ce que** lesdites perforations sont des microperforations présentant :
- chacune, une surface moyenne comprise entre environ 9 500µm² et 125000µm²; et
- une densité par unité de surface comprise entre 5 et 250 par m².

16. Emballage de produits, **caractérisé en ce qu'**il comprend au moins un élément d'emballage réalisé selon l'une quelconque des revendications 1 à 13.

17. Emballage selon la revendication 16, **caractérisé en ce qu'**il comprend en outre au moins un élément formant support.

## Patentansprüche

1. Herstellungsverfahren eines Verpackungselementes für Produkte, von der Art, welches einen Schritt zum Durchlöchern des Verpackungselementes umfasst,
**dadurch gekennzeichnet, dass** dieser Durchlöcherungsschritt im Anbringen von Mikrolochungen in dem Verpackungselement besteht, welche die folgenden Eigenschaften vorweisen:
- die durchschnittliche Oberfläche eines jeden Lochs liegt zwischen etwa 9500 µm² und 125000 µm² und
- die Dichte je Flächeneinheit weist einen Wert zwischen 5 und 250 je m² auf.

2. Verfahren nach Anspruch 1,
**dadurch gekennzeichnet, dass** die Mikrolochungen die folgenden Eigenschaften aufweisen:
- jeweils eine durchschnittliche Oberfläche zwischen 17500 µm² und 96500 µm² und
- die Dichte je Flächeneinheit weist einen Wert zwischen 40 und 160 je m² auf.

3. Verfahren nach einem der Ansprüche 1 und 2,
**dadurch gekennzeichnet, dass** das Verpackungselement aus mindestens einem Material aus der Gruppe hergestellt ist, die folgendes umfasst:
- Pappe,
- Papier,
- Polymere,
- Metalle.

4. Verfahren nach Anspruch 3,
**dadurch gekennzeichnet, dass** das Verpackungselement in einer der folgenden Formen vorliegt:
- als Folie,
- als Tüte,
- als Schiffchen,
- als Dose,
- als halbstarres Element,
- als starres Element.

5. Verfahren nach einem der Ansprüche 1 bis 4,
**dadurch gekennzeichnet, dass** die Mikrolochungen kreisförmig sind, wobei der durchschnittliche Durchmesser zwischen 110 µm und 400 µm liegt.

6. Verfahren nach einem der Ansprüche 1 bis 5,
**dadurch gekennzeichnet, dass** mechanische Mittel mit heißen Nadeln zum Realisieren der Mikrolochung am Verpackungselement verwendet werden.

7. Verfahren nach Anspruch 6,
**dadurch gekennzeichnet, dass** die Temperatur der heißen Nadeln zwischen 200 °C und 700 °C liegt.

8. Verfahren nach einem der Ansprüche 1 bis 7,
**dadurch gekennzeichnet, dass** nach dem Schritt zum Anbringen der Mikrolochungen das Verpackungselement eine Durchlässigkeit von weniger als 800 g m⁻²/Tag für Wasserdampf aufweist, wobei die Durchlässigkeit für Wasserdampf bei 25 °C und bei einer relativen Luftfeuchtigkeit von 75 % gemessen wird.

9. Verfahren nach einem der Ansprüche 1 bis 8,
**dadurch gekennzeichnet, dass** nach dem Schritt zum Anbringen der Mikrolochungen das Verpackungselement eine Durchlässigkeit für Sauerstoff zwischen ca. 1 000 und 200 000 ml m⁻²/Tag⁻¹ bar⁻¹ (Atmosphäre⁻¹) aufweist, wobei die Durchlässigkeit für Sauerstoff bei 25 °C und bei einer relativen Luftfeuchtigkeit von 75 % gemessen wird.

10. Verfahren nach einem der Ansprüche 1 bis 9,
**dadurch gekennzeichnet, dass** nach dem Schritt zum Anbringen der Mikrolochungen das Verpackungselement eine Durchlässigkeit für Kohlensäure zwischen ca. 3 000 und 200 000 ml m⁻²/Tag⁻¹ bar⁻¹ (Atmosphäre⁻¹) aufweist, wobei die Durchlässigkeit für Sauerstoff bei 25 °C und bei einer relativen Luftfeuchtigkeit von 75 % gemessen wird.

11. Verfahren nach einem der Ansprüche 1 bis 10,
**dadurch gekennzeichnet, dass** es ferner einen Schritt zum Beschichten des Verpackungselementes mit mindestens einem Beschichtungsstoff umfasst, der dem Verpackungselement mindestens eine spezifische Eigenschaft verleiht.

12. Verfahren nach Anspruch 11,
**dadurch gekennzeichnet, dass** die mindestens eine spezifische Eigenschaft der Gruppe angehört, die folgenden Eigenschaften angehört.
- beschlaghemmende Eigenschaften;
- Schutzeigenschaften vor ultravioletter Strahlung;
- Antihaftungseigenschaften.

13. Verfahren nach einem der Ansprüche 1 bis 10,
**dadurch gekennzeichnet, dass** die zu verpackenden Produkte einer der Gruppen angehören:
- Produkte mit Atmungsbedarf;
- Produkte, die eine Mikroflora aufweisen;
- Produkte mit Sauerstoffbedarf;
- Produkte, für welche das Ableiten von überschüssigem Wasserdampf erforderlich ist;
- Produkte, die eine kontrollierte Diffusion von Stoffen benötigen, welche als Gas und/oder in fester und/oder in flüssiger Form vorliegen;
- Produkte, die ein Haften des Verpackungselementes benötigen.

14. Anordnung zum Herstellen eines Verpackungselementes für Produkte, welche heiße Nadeln aufweist,
**dadurch gekennzeichnet, dass** die heißen Nadeln das Anbringen von Mikrolochungen ermöglichen, welche die folgenden Eigenschaften vorweisen:
- jeweils eine durchschnittliche Oberfläche zwischen 9 500 µm² und 125000 µm² je Loch und
- eine Dichte je Flächeneinheit, die zwischen 5 und 250 je m² liegt.

15. Verpackungselement für Produkte, welches Lochungen aufweist,
**dadurch gekennzeichnet, dass** es sich bei den Lochungen um Mikrolochungen handelt, welche die folgenden Eigenschaften vorweisen:
- jeweils eine durchschnittliche Oberfläche zwischen 9 500 µm² und 125000 µm² je Loch und
- eine Dichte je Flächeneinheit, die zwischen 5 und 250 je m² liegt.

16. Verpackung für Produkte,
**dadurch gekennzeichnet, dass** sie mindestens ein nach einem der Ansprüche 1 bis 13 hergestelltes Verpackungselement umfasst.

17. Verpackung nach Anspruch 16,
**dadurch gekennzeichnet, dass** sie darüber hinaus mindestens ein Element umfasst, welches eine Verstärkung bildet.

## Claims

1. Method for production of a packaging element for products, of the type comprising a step of perforation of the said packaging element,
**characterised in that** the said step of perforation consists of producing in the said packaging element micro-perforations which have:
- each, an average surface area of between approximately 9,500 µm² and 125,000 µm²; and
- a density per unit of surface area of between 5 and 250 per m².

2. Method according to claim 1, **characterised in that** the said micro-perforations have:
- each, an average surface area of between approximately 17,500 µm² and 96,500 µm²; and
- a density per unit of surface area of between 40 and 160 per m².

3. Method according to claim 1 or claim 2, **characterised in that** the said packaging element consists of at least one material which belongs to the group comprising:
- cardboard boxes;
- papers;
- polymers;
- metals.

4. Method according to claim 3, **characterised in that** the said packaging element is in a form which belongs to the group comprising:
- films;
- sachets;
- troughs;
- boxes;
- semi-rigid elements;
- rigid elements.

5. Method according to any one of claims 1 to 4,
**characterised in that** the said micro-perforations have a circular shape, with an average diameter of between approximately 110 µm and 400 µm.

6. Method according to any one of claims 1 to 5,
**characterised in that** hot-tip mechanical means are used in order to carry out the said step of micro-perforation of the said packaging element.

7. Method according to claim 6, **characterised in that** the temperature of the said hot tips is between approximately 200°C and 700°C.

8. Method according to any one of claims 1 to 7,
**characterised in that**, after the said step of micro-perforation, the said packaging element has permeability to water vapour which is less than 800 g m⁻² day⁻¹, the said permeability to water vapour being measured at 25°C, with relative humidity of 75%.

9. Method according to any one of claims 1 to 8,
**characterised in that**, after the said step of micro-perforation, the said packaging element has permeability to oxygen of between approximately 1,000 and 200,000 ml m⁻² day ⁻¹ bar ⁻¹ (atmosphere ⁻¹), the said permeability to oxygen being measured at 25°C, with relative humidity of 75%.

10. Method according to any one of claims 1 to 9,
**characterised in that**, after the said step of micro-perforation, the said packaging element has permeability to carbon dioxide of between approximately 3,000 and 200,000 ml m⁻² day ⁻¹ bar ⁻¹ (atmosphere ⁻¹), the said permeability to carbon dioxide being measured at 25°C, with relative humidity of 75%.

11. Method according to any one of claims 1 to 10,
**characterised in that** it additionally comprises a step of covering the said packaging element by means of at least one covering material, which contributes at least one specific characteristic to the said packaging element.

12. Method according to claim 11, **characterised in that** the said at least one specific characteristic belongs to the group comprising:
- anti-mist characteristics;
- anti- ultra violet radiation characteristics;
- anti-adhesive characteristics.

13. Method according to any one of claims 1 to 12,
**characterised in that** the said products belong to the group comprising:
- products which need to breathe;
- products which have micro-flora;
- products which require an oxygen input;
- products which require discharge of excess water vapour;
- products which require controlled diffusion of a substance which is in gaseous and/or solid and/or liquid form;
- products which require adhesion of the said packaging element.

14. Device for production of a packaging element for products, the said device comprising hot tips,
**characterised in that** the said hot tips make it possible to obtain micro-perforations which have:
- each, an average surface area of between approximately 9,500 µm² and 125,000 µm²; and
- a density per unit of surface area of between 5 and 250 per m².

15. Packaging element for products, the said packaging element comprising perforations,
**characterised in that** the said perforations are micro-perforations which have:
- each, an average surface area of between approximately 9,500 µm² and 125,000 µm²; and
- a density per unit of surface area of between 5 and 250 per m².

16. Packaging of products, **characterised in that** it comprises at least one packaging element which is produced according to any one of claims 1 to 13.

17. Packaging according to claim 16, **characterised in that** it additionally comprises at least one element which forms a support.
